# EUROPÄISCHE PATENTSCHRIFT

(11) **EP 2 296 159 B1**
(45) Veröffentlichungstag und Bekanntmachung des Hinweises auf die Patenterteilung: **17.12.2014**
(21) Anmeldenummer: 10172040.7
(22) Anmeldetag: 05.08.2010
(51) Int. Cl.: H01H 3/02, H01H 9/16

(54) **Betätiger mit Signalanzeige**
Actuator with signal display
Actionneur doté d'un afficheur signalétique

(30) Priorität: 09.09.2009 DE 102009040768
(43) Veröffentlichungstag der Anmeldung: 16.03.2011
(73) Patentinhaber: Siemens Aktiengesellschaft, 80333 München (DE)
(72) Erfinder: Faurie, Jean Jacques, 90459 Nürnberg (DE)

(56) Entgegenhaltungen:
- EP-A1- 0 713 231
- EP-A1- 2 015 326
- DE-B3-102008 008 224

## Beschreibung

Die Erfindung betrifft einen Betätiger, der zu Schaltung einer Schalteinheit vorgesehen ist und eine mechanische Anzeige aufweist, wobei die mechanische Anzeige ein Fenster und eine durch das Fenster erkennbare Anzeigefläche aufweist.

Derartige Betätiger werden zur Befehlseingabe an so genannten Maschinen/Mensch-Schnittstellen regelmäßig verwendet. Dabei ist nicht nur eine Verwendung zur Schaltung von Steuerströmen, sondern auch für Leistungsschaltungen denkbar, indem der Betätiger als Auslöser für Leistungsschalter eingesetzt wird. An diese Betätiger werden hohe Anforderungen bezüglich Lebensdauer, Robustheit, Abdichtung des elektrischen Teiles gegen Wasser und Schmutz gestellt. Außerdem soll die Herstellbarkeit möglichst kostengünstig und prozesssicher sein.

Diese Befehlsgeräte werden in Schalttafeln, Bedientableaus, Schaltschranktüren oder Gehäusedeckel montiert. Befehlsgeräte sind in der Regel modular aufgebaut. Das bedeutet, sie bestehen aus einem Druckknauf, einem Befestigungsteil, wie zum Beispiel einer Ringmutter oder einem Montagehalter und einem oder mehreren Schaltelementen, die als Öffner- oder Schlie-ßerschaltglieder ausgeführt sind. Zur Montage wird der Betätiger in der Regel von vorn durch ein Loch in der Schalttafel geführt und von hinten mittels eines Befestigungsteils montiert. Die Schaltelemente werden mit Schrauben, Schnapphaken oder Riegeln mechanisch am Betätiger oder am Befestigungsteil befestigt. Die elektrische Verbindung der Schaltelemente mit der Steuerung erfolgt über Anschlussklemmen.

Bei Sicherheitsanwendungen, wie zum Beispiel Not-Aus-Befehlsgeräten ist es Vorschrift, dass das Signal durch das Öffnen von zwangsöffnenden Kontakten erzeugt wird. Das heißt, dass bei einem unbetätigten Not-Aus-Befehlsgerät die Kontakte und damit der zugehörige Stromkreis geschlossen sind. Im Störungs- oder Notfall wird durch Schlagen auf den Not-Aus-Betätiger, der sich vor der Schalttafel befindet, der Öffnerkontakt unterbrochen und die Anlage oder Maschine in einen sicheren Zustand versetzt. Dies funktioniert jedoch nur, wenn die räumliche Zuordnung zwischen Betätiger und Schaltelement sichergestellt ist. Durch mangelhafte Montage oder durch Gewalteinwirkung kann es vorkommen, dass die Schaltelemente mechanisch vom Betätiger getrennt werden. In diesem Fall ist das Not-Aus-Befelsgerät nicht mehr funktionsfähig. Das heißt, bei einer Betätigung im Notfall werden die Kontakte nicht geöffnet und damit erfolgt auch keine Beseitigung des Gefahrenzustands. Dies kann zu fatalen Schäden für Mensch und Maschine führen. Daher kommt der sicheren Verbindung zwischen Betätiger und Schaltelement eine wesentliche Bedeutung zu.

Die Forderung nach einer integrierten optischen Anzeige, bei der es sich sowohl um eine mechanische und/oder elektrische Schaltanzeige handelt, führt zu der Problematik der Unterbringung der erforderlichen Bauteile, da das Gesamtvolumen des Gerätes, insbesondere durch einen genormten Einbaudurchmesser (zum Beispiel 22,5 mm), nur in engen Grenzen variiert werden kann. Bisher wurde, wenn eine Integration der Anzeige in das Befehlsgerät nicht möglich war, meist eine zusätzliche Befehlsstelle, beispielsweise mit einem Leuchtmelder, angebracht. Auf Grund des zusätzlichen Platzbedarfs, zum Beispiel auf einer Schalttafel der Installationseinheit und der zwingenden Verwendung einer separaten Anzeige, ist diese Lösung unvorteilhaft.

Dazu beschreibt die DE 10 2008 008224 B3 eine Anzeigevorrichtung für die Schaltstellung eines Drucktasters mit einem Gehäuse und einem bezüglich des Gehäuses aus einer ersten in eine zweite Stellung beweglichen Betätigungselements. Das Betätigungselement weist mindestens ein Fenster auf. Weiterhin umfasst die Anzeigevorrichtung ein bewegliches Anzeigeelement, welches mindestens einem Fenster gegenüber liegt und mindestens zwei unterschiedliche Anzeigeabschnitte umfasst, welche in Abhängigkeit von der Stellung des Betätigungselements hinter dem mindestens einem Fenster anzeigbar sind. Ferner umfasst die Anzeigevorrichtung einen einerseits mit den Anzeigeelement wirkverbundenen und andererseits sich am Gehäuse abstützenden Schieber für das Anzeigeelement und zeichnet sich dadurch aus, dass der Schieber des Anzeigeelements eine Anlaufschräge aufweist, welche auf einem Teil des Gehäuses aufliegt und bei einer bezüglich des Gehäuses ausgeübten Bewegung des Betätigungselements aus der ersten Stellung in die zweite Stellung eine Verschiebung des Schiebers bezüglich des mindestens einen Fensters des Betätigungselements aus einer Ausgangsstellung in die Endstellung bewirkt.

Die EP 2 015 326 A1 beschreibt einen Drucktaster mit einem Betätiger und einem Gehäuse, wobei im Betätiger Fenster vorgesehen sind, unter denen durch Drehung im Uhrzeigersinn oder gegen den Uhrzeigersinn unterschiedliche Anzeigenflächen für unterschiedliche Betriebszustände angeordnet sind.

Aus der EP 0 713 231 A1 geht ein Drucktaster mit einem Bedienungsorgan und einer Stellungsanzeige hervor, die zwischen zwei Stellungen beweglich montiert ist und zwar einer weggerückten Stellung, wenn das Bedienungsorgan in heraustretender Wartestellung ist, und einer ausgefahrenen Stellung, wenn das Bedienungsorgan in eingedrückter Betriebsstellung ist. Die Stellungsanzeige weist eine flügelförmige Ausweitung auf, die sich über einen Kreissektor unter dem Kopf des Bedienungsorgans erstreckt. In Verbindung damit besitzt der Kopf des Bedienungsorgans örtlich in der Bahn dieser Ausweitung ein Fenster.

Demgemäß besteht die Aufgabe der vorliegenden Erfindung darin, einen Betätiger mit platzsparender, leicht zu montierender, optischer Anzeige zu schaffen.

Diese Aufgabe wird durch einen Betätiger mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch einen Betätiger gelöst, der zur Schaltung einer Schalteinheit vorgesehen ist und eine mechanische Anzeige aufweist, wobei die mechanische Anzeige ein Fenster und eine durch das Fenster erkennbare Anzeigefläche aufweist. Die Erfindung zeichnet sich dadurch aus, dass die Anzeigefläche bei Betätigung des Betätigers in horizontaler Richtung verschiebbar ist. Der erfindungsgemäße Betätiger ist vorzugsweise zweiteilig aufgebaut und weist einen Betätigungskopf und eine Rosette auf. Der Betätigungskopf ist vorzugsweise pilzartig ausgeführt und überlappt die Rosette. Vom Betätigungskopf ragen Gehäuseführungen in die Rosette. Die Gehäuseführungen schließen ein Federelement ein. Auf dem Deckel des Betätigungskopfes befindet sich eine fensterartige Ausnehmung, die als Anzeigefläche dient und bei Betätigung des Betätigers vorzugsweise in vier Anzeigeflächen unterteilt ist.

In einer besonders vorteilhaften Ausführungsform ist die Anzeigefläche im Betätigungskopf auf einem Ring montiert, wobei der Ring vorzugsweise aus Metall ausgebildet ist. Die mechanische Anzeige ist vorzugsweise ebenfalls ringförmig ausgebildet.

In einer weiteren besonders vorteilhaften Ausführungsform ist vorgesehen, dass die Anzeigefläche bei Betätigung des Betätigers in vier Anzeigeflächen unterteilt ist. Die Aufteilung der Anzeigefläche führt dazu, dass die Kräfte bei Betätigung des Drucktasters gleichmäßig auf die Rosette übertragen werden. Diese vier Anzeiger ermöglichen darüber hinaus einen durchgängigen farbigen Ring auf dem Pilzdeckel des Not-Aus-Betätigers. Um die vier Anzeigeflächen technisch zu realisieren, werden diese vorzugsweise auf einen Ring montiert. Dieser Ring ist vorzugsweise aus Metall ausgebildet. Ebenso ist die Anzeige vorzugsweise ringförmig ausgebildet.

Weitere Vorteile und Ausführungen der Erfindung werden nachfolgend anhand von Ausführungsbeispielen sowie anhand der Zeichnung erläutert.

Dabei zeigen schematisch:
Fig. 1 in einer Schnittdarstellung ein Ausführungsbeispiel eines erfindungsgemäßen Betätigers mit Signalanzeige im unbetätigten Zustand;
Fig. 2 in einer Draufsicht einen erfindungsgemäßen Betätiger ohne Kappe im unbetätigten Zustand;
Fig. 3 in einer Draufsicht einen erfindungsgemäßen Betätiger mit Kappe und von außen sichtbarer Signalanzeige im unbetätigten Zustand;
Fig. 4 in einer Schnittdarstellung ein Ausführungsbeispiel eines erfindungsgemäßen Betätigers mit Signalanzeige im betätigten Zustand;
Fig. 5 in einer Draufsicht einen erfindungsgemäßen Betätiger ohne Kappe im betätigten Zustand;
Fig. 6 in einer Draufsicht einen erfindungsgemäßen Betätiger mit Kappe und von außen sichtbarer Signalanzeige im betätigten Zustand.

Fig. 1 zeigt einen erfindungsgemäßen Betätiger 1 mit einem vorzugsweise zweiteiligen Gehäuse aus Betätigungskopf 2 und einer Rosette 3. Der Betätigungskopf 2 ist vorzugsweise pilzartig ausgeführt und überlappt die Rosette 3. Die Rosette 3 kann beispielsweise über Klemm- oder Rastelemente am Betätigungskopf 2 befestigt sein. Vom Betätigungskopf 2 ragen Gehäuseführungen 4, 5 in den Innenraum des Betätigers 1 hinein. Die Gehäuseführungen 4, 5 schließen ein Federelement 6 ein. Die Gehäuseführungen 4, 5 sind vorzugsweise konzentrisch von einem Anzeigeelement 7 umgeben. Das Anzeigeelement 7 weist eine Anzeigefläche 8 auf, die im unbetätigten Zustand vorzugsweise gelb ausgeführt ist und durch ein ringförmiges Fenster 9 im Betätigungskopf 2 sichtbar ist. Unterhalb der Anzeigefläche 8 im unbetätigten Zustand ist eine vorzugsweise ringförmige rote Anzeigefläche 10 für den betätigten Zustand angeordnet. Die Anzeigefläche 10 für den betätigten Zustand liegt auf einer Montageebene 11 des Anzeigeelementes 7 auf. Durch Betätigung des Betätigungskopfes 2 verschiebt sich das Anzeigeelement 7 horizontal nach außen, so dass die Anzeigefläche 10 für den betätigten Zustand, die vorzugsweise rot ausgeführt ist, durch das ringförmige Fenster 9 im Betätigungskopf 2 sichtbar ist. Die Montageebene 11 mündet in Führungselemente 12, die eine Ausnehmung 13 für einen Federring 14 aufweisen. Die Führungselemente 12 weisen Einführschrägen 15 auf, die auf ebenfalls abgeschrägte Führungsflächen 16 der Rosette 3 münden. Bei Betätigung des Betätigers 1 wird das Anzeigeelement 7 über die Einführschrägen 15 beziehungsweise die abgeschrägten Führungsflächen 16 horizontal nach außen bewegt.

Fig. 2 zeigt den erfindungsgemäßen Betätiger 1 in einer Draufsicht im unbetätigten Zustand ohne Kappe. Aus dieser Darstellung ist die vorzugsweise ringförmige Signalanzeige 17 im unbetätigten Zustand zu entnehmen. Aus Fig. 3 geht die von außen sichtbare Signalanzeige 17 hervor, die im unbetätigten Zustand in gelb gehalten ist, wenn der Betätigungskopf mit Kappe 18 ausgeführt ist.

Fig. 4 zeigt den erfindungsgemäßen Betätiger 1 mit Signalanzeige im unbetätigten Zustand. Das Anzeigeelement 7 hat sich dabei über die abgeschrägten Führungsflächen 16 der Rosette 3 horizontal nach außen verschoben, so dass nun die Anzeigefläche 10 für den betätigten Zustand durch das ringförmige Fenster 9 im Betätigungskopf 2 sichtbar ist.

Fig. 5 zeigt den erfindungsgemäßen Betätiger 1 in einer Draufsicht im betätigten Zustand ohne Kappe. Aus dieser Darstellung ist die vorzugsweise ringförmige Signalanzeige 17 im betätigten Zustand zu entnehmen, wobei diese Signalanzeige 17 im betätigten Zustand in vier Anzeigeflächen 19, 20, 21, 22 unterteilt ist. Aus Fig. 6 geht die von außen sichtbare Signalanzeige 17 hervor, die im betätigten Zustand in rot gehalten ist, wenn der Betätigungskopf 2 mit Kappe 18 ausgeführt ist.

Der hier vorgestellte erfindungsgemäße Betätiger mit vorzugsweise ringförmiger Signalanzeige bietet den Vorteil, dass der jeweilige Schaltzustand des Betätigers klar ersichtlich ist, wobei der Betätiger auf einem montagefreundlichen Aufbau beruht.

## Patentansprüche

1. Betätiger, der zur Schaltung einer Schalteinheit vorgesehen ist und eine mechanische Anzeige aufweist, wobei die mechanische Anzeige ein Fenster (9) und eine durch das Fenster erkennbare Anzeigefläche (8 oder 10) aufweist, **dadurch gekennzeichnet, dass** die Anzeigefläche (8) bei Betätigung des Betätigers in horizontaler Richtung verschiebbar ist, wobei ein Anzeigeelement (7), das die Anzeigefläche (8 oder 10) aufweist, über Einführschrägen (15) bzw. über abgeschrägte Führungsflächen (16) horizontal nach außen bewegbar ist.

2. Betätiger nach Anspruch 1, **dadurch gekennzeichnet, dass** die Anzeigefläche (8) bei Betätigung des Betätigers in vier Anzeigeflächen (19, 20, 21, 22) unterteilt ist.

3. Betätiger nach Anspruch 1 oder 2, **dadurch gekennzeichnet, dass** die Anzeigefläche (8) auf einen Ring montierbar ist.

4. Betätiger nach Anspruch 3, **dadurch gekennzeichnet, dass** der Ring aus Metall ausgebildet ist.

5. Betätiger nach einem der vorhergehenden Ansprüche, **dadurch gekennzeichnet, dass** die Anzeige ringförmig ausgebildet ist.

## Claims

1. Actuator, intended for switching a switching unit and having a mechanical display, the mechanical display having a window (9) and a display area (8 or 10) that can be seen through the window, **characterized in that** the display area (8) is displaceable in the horizontal direction when the actuator is actuated, a display element (7), which has the display area (8 or 10), being movable horizontally outwards by way of guiding-in bevels (15) or by way of bevelled guiding surfaces (16).

2. Actuator according to Claim 1, **characterized in that** the display area (8) is divided into four display areas (19, 20, 21, 22) when the actuator is actuated.

3. Actuator according to Claim 1 or 2, **characterized in that** the display area (8) can be mounted onto a ring.

4. Actuator according to Claim 3, **characterized in that** the ring is formed from metal.

5. Actuator according to one of the preceding claims, **characterized in that** the display is of an annular form.

## Revendications

1. Actionneur prévu pour commander une unité de commutation et doté d'un affichage mécanique, l'affichage mécanique comportant une fenêtre (9) et une surface d'affichage (8 ou 10) visible à travers la fenêtre, **caractérisé en ce que** la surface d'affichage (8), en cas d'actionnement de l'actionneur, peut être déplacée horizontalement, un élément d'affichage (7) qui comporte la surface d'affichage (8 ou 10) pouvant être déplacé horizontalement vers l'extérieur par le biais de rampes d'introduction (15) resp. par le biais de surfaces de guidage inclinées (16).

2. Actionneur selon la revendication 1, **caractérisé en ce que** la surface d'affichage (8), en cas d'actionnement de l'actionneur, est subdivisée en quatre surfaces d'affichage (19, 20, 21, 22).

3. Actionneur selon la revendication 1 ou 2, **caractérisé en ce que** la surface d'affichage (8) peut être montée sur une bague.

4. Actionneur selon la revendication 3, **caractérisé en ce que** la bague est réalisée en métal.

5. Actionneur selon l'une des revendications précédentes, **caractérisé en ce que** l'affichage est réalisé sous une forme annulaire.
